# EUROPÄISCHE PATENTSCHRIFT

(11) **EP 2 337 427 B1**
(45) Veröffentlichungstag und Bekanntmachung des Hinweises auf die Patenterteilung: **21.06.2017**
(21) Anmeldenummer: 10194543.4
(22) Anmeldetag: 10.12.2010
(51) Int. Cl.: H05B 6/12

(54) **Induktionskochfeld mit zumindest einem Induktor und einer Bedienvorrichtung sowie Verfahren zum Herstellen eines Induktionskochfelds**
Induction hob with at least one inductor and an operating device and method for producing same
Table de cuisson à induction dotée d'au moins un inducteur et d'un dispositif de commande et procédé de fabrication d'une table de cuisson à induction

(30) Priorität: 21.12.2009 ES 200931209
(43) Veröffentlichungstag der Anmeldung: 22.06.2011
(73) Patentinhaber: BSH Hausgeräte GmbH, 81739 München (DE)
(72) Erfinder: Valero Arnal Adolfo,, 34-7 B 50009 Zaragoza (ES); Ruiz Cuartielles, Diego, 1-1 3, 50012 Zaragoza (ES); Rodriguez Herrera, Javier, 53-1 A, 50009 Zaragoza (ES); Tomas Palacios, Daniel, 50008 Zaragoza (ES); Paricio Azcona, Jose Joaquin, 50019 Zaragoza (ES); Piermeier, Simon, 94379 Sankt Englmar (DE)

(56) Entgegenhaltungen:
- EP-A1- 0 808 080
- EP-A2- 0 706 303
- DE-A1- 19 935 835
- DE-A1-102005 005 527
- DE-U1-202008 016 268
- DE-U1-202009 000 990
- JP-A- 2007 109 667

## Beschreibung

Die Erfindung betrifft ein Induktionskochfeld mit zumindest einem Induktor und einer Bedienvorrichtung.

Aus dem Stand der Technik sind Induktionskochfelder bekannt, bei denen unter einer Aufstellplatte, die beispielsweise aus Glaskeramik ausgebildet ist, ein oder mehrere Induktoren angeordnet sind. Das Kochfeld umfasst darüber hinaus eine Bedienvorrichtung, welche als berührsensitive Bedieneinrichtung ausgebildet ist. Auf Grund der Anordnung dieser Bedienvorrichtung und der Induktoren unter der Aufstellplatte und auf Grund der Funktionsweise eines Induktionskochfelds ist im Betrieb elektromagnetische Strahlung vorhanden, welche auf die elektronischen Bauteile der Bedienvorrichtung einwirkt. In diesem Zusammenhang können Fehlinterpretationen von Bedienungen auftreten. Darüber hinaus kann durch die elektromagnetische Strahlung eine vermeintliche Bedienung ausgelöst werden, ohne das ein Nutzer die Bedienvorrichtung überhaupt betätigt hat.

Aus der DE 20 2009 000 990 U1 ist eine Induktionsspulenträgervorrichtung bekannt. Ein Induktor ist dabei in einem tellerförmigen Abschirm- und Trägerelement unter der Kochfeldplatte angeordnet.

Aus der DE 20 2008 016 268 U1 ist ein Induktionsheizgerät bekannt. Mehrere Induktoren sind auch hier in einem tellerförmigen bzw. wannenförmigen metallischen Körper angeordnet, der zur Abschirmung dienen soll.

Darüber hinaus ist aus der JP 2007 109667 A ein Induktionskochfeld bekannt. An einer Kochfeldplatte sind linienförmige Abschirmelemente als Bedruckung ausgebildet, die benachbart zu Bedienelementen angeordnet sind.

Aus der EP 0 706 303 A2 ist eine Anordnung für ein Induktionskochfeld bekannt, welche einen Induktor und einen wannenartigen Träger aufweist, die unter einer Kochfeldplatte angeordnet sind.

Aus der DE 10 2005 005 527 A1 ist eine Induktionsheizeinrichtung und eine Kochfeldmulde bekannt. Die Induktionsheizeinrichtung umfasst einen Induktor, der in einem topfförmigen Träger aufgenommen ist.

Darüber hinaus ist aus der EP 0 808 080 A1 ein Induktionskochfeld bekannt, bei dem ebenfalls Induktoren unterhalb einer Kochfeldplatte in einer wannenartigen Aufnahme angeordnet sind.

Es ist Aufgabe der vorliegenden Erfindung, ein Induktionskochfeld zu schaffen, welches im Hinblick auf die elektromagnetische Beeinflussung der Bedienvorrichtung durch einen Induktor sicherer ausgebildet werden kann und darüber hinaus unerwünschte Bedienungen oder Fehlbedienungen vermieden werden können.

Diese Aufgabe wird durch ein Induktionskochfeld, welches die Merkmale nach Anspruch 1 aufweist, gelöst.

Ein erfindungsgemäßes Induktionskochfeld umfasst zumindest einen Induktor und eine Bedienvorrichtung. Die Bedienvorrichtung ist insbesondere als berührsensitive Bedienvorrichtung und somit beispielsweise ein Touchscreen oder dergleichen, ausgebildet. Elektronische Bauteile dieser Bedienvorrichtung sind von dem im Betrieb des Induktors erzeugten elektromagnetischen Feld abgeschirmt angeordnet. Es wird also in dem Induktionskochfeld eine zusätzliche Einrichtung geschaffen, um eine elektromagnetische Abschirmung zwischen den elektronischen Bauteilen und dem Induktor gewährleisten zu können. Dadurch wird eine sicherere Betriebsweise ermöglicht, da Fehlbedienungen oder unerwünschte Bedienungen, bei denen ein Nutzer die Bedienvorrichtung grundsätzlich gar nicht betätigt hat, vermieden werden.

Es ist zwischen dem Induktor und den elektronischen Bauteilen der Bedienvorrichtung eine Abschirmvorrichtung angeordnet. Insbesondere ist diese Abschirmvorrichtung an der Unterseite einer Kochfeldplatte des Induktionskochfelds angebracht. Es kann diesbezüglich eine bauraumminimierte Ausgestaltung erreicht werden und eine entsprechende Befestigungsmöglichkeit geschaffen werden.

Vorzugsweise umfasst die Abschirmvorrichtung einen plattenartigen Abschirmrahmen. Durch diese spezifische Formgebung der Abschirmvorrichtung kann eine besonders zuverlässige Aufnahme und Positionierung der elektronischen Bauteile ermöglicht werden und darüber hinaus eine möglichst vollumfängliche elektromagnetische Abschirmwirkung erreicht werden.

Vorzugsweise ist die Abschirmvorrichtung zumindest bereichsweise aus Aluminium ausgebildet. Dies ist ein besonders hervorzuhebende Ausführung, da zum einen eine sehr gewichtsminimierte Ausgestaltung geschaffen wird, zum anderen kann aufgrund der Materialeigenschaften von Aluminium erreicht werden, dass die Abschirmeinrichtung durch die elektromagnetische Strahlung des Induktors auch nicht erwärmt wird.

Es ist die Abschirmvorrichtung, mit einemAbschirmrahmen, als Klebefolie ausgebildet. Durch diese spezifische Ausgestaltung kann zum einen eine flexible Befestigungsmöglichkeit an der Unterseite der Kochfeldplatte erreicht werden, zum anderen ist durch eine derartige Ausgestaltung eine möglichst großflächige Befestigungsmöglichkeit geschaffen. Nicht zuletzt wird durch eine Folienausgestaltung auch eine sehr dünne Komponente der Abschirmvorrichtung gewährleistet, so dass auch hier eine bauraumminimierte Ausgestaltung gewährleistet ist. Darüber hinaus ist durch eine Klebefolie eine Ausgestaltung möglich, die sehr einfach und aufwandsarm und schnell montiert werden kann, so dass auch in diesem Zusammenhang eine Kostenersparnis erreicht werden kann, da der Montageaufwand reduziert ist. Darüber hinaus sind keine zusätzlichen Befestigungselemente für die Anbringung an der Unterseite der Kochfeldplatte erforderlich, und dennoch eine dauerhafte Befestigung erreicht.

Vorzugsweise ist die Abschirmvorrichtung mit Massepotenzial verbunden. Die erforderlichen Sicherheitsanforderungen sind dadurch gewährleistet.

Es ist vorgesehen, dass die Abschirmvorrichtung einen Verbindungssteg aufweist, der mit einem mit Massepotenzial verbundenen Trägerteil des Kochfelds elektrisch verbunden ist, insbesondere daran befestigt ist. Dadurch kann zum einen eine weitere mechanische stabile Positionierung der gesamten Abschirmvorrichtung gewährleistet werden und die sichere zuverlässige Anbindung an Massepotenzial erreicht werden.

Es ist vorgesehen, dass der Verbindungssteg zwischen einem Rahmenteil und einem Aufnahmeteil angeordnet ist, wodurch die oben genannten Vorteile nochmals verbessert sind. Vorzugsweise ist bei dieser Ausgestaltung vorgesehen, dass der Verbindungssteg durch Schrauben mit dem Rahmenteil und dem Aufnahmeteil verbunden ist und in direktem Kontakt mit den genannten Komponenten angeordnet ist.

Es kann auch vorgesehen sein, dass zumindest der plattenartige Abschirmrahmen der Abschirmvorrichtung neben einer einstückigen Ausgestaltung auch aus mehreren Teilen, insbesondere Folienteilen aufgebaut ist. Diese können zusätzlich durch elektrisch leitende Verbindungsteile, welche insbesondere auch Klebestreifen sein können, verbunden sein. Diese Klebestreifen können beispielsweise aus Kupfer oder einem anderen Material ausgebildet sein.

Es kann vorzugsweise vorgesehen sein, dass der Abschirmrahmen und der Verbindungssteg einstückig ausgebildet sind. Es kann ebenso vorgesehen sein, dass der Verbindungssteg dann ebenfalls aus der Klebefolie ausgebildet ist und an dem Trägerteil befestigt ist.

Es kann auch vorgesehen sein, dass der Abschirmrahmen und der Verbindungssteg separate Teile sind, die verbunden sind.

Des Weiteren betrifft die Erfindung ein Verfahren zum Herstellen eines Induktionskochfelds, bei welchem zumindest ein Induktor des Kochfelds und eine Bedienvorrichtung des Kochfelds in einem Aufnahmeteil angeordnet werden. An einer Unterseite einer Kochfeldplatte des Induktionskochfelds wird eine Abschirmvorrichtung zur elektromagnetischen Abschirmung der Bedienvorrichtung vor elektromagnetischer Strahlung des Induktors ausgebildet.

Vorzugsweise wird die Abschirmvorrichtung mit einem Abschirmrahmen ausgebildet, welcher an der Unterseite der Kochfeldplatte befestigt wird und umfangsseitig die Bedienvorrichtung zumindest bereichsweise umgibt. Die Abschirmvorrichtung wird zwischen der Bedienvorrichtung und dem Induktor ausgebildet. Vorzugsweise wird der Abschirmrahmen der Abschirmvorrichtung als Klebefolie ausgebildet, welche an die Unterseite der Kochfeldplatte angeklebt wird.

Vorteilhafte Ausgestaltungen des erfindungsgemäßen Induktionskochfelds sind als vorteilhafte Ausgestaltungen des erfindungsgemäßen Verfahrens anzusehen.

Ein Ausführungsbeispiel der Erfindung wird nachfolgend anhand schematischer Zeichnungen näher erläutert.
Fig. 1 eine schematische Draufsicht auf ein Ausführungsbeispiel eines erfindungsgemäßen Induktionskochfelds;
Fig. 2 eine Schnittdarstellung durch das Induktionskochfeld gemäß Fig. 1; und
Fig. 3a bis 3h Darstellungen von spezifischen Montagezuständen während des Herstellungsverfahrens des Induktionskochfelds.

In den Figuren werden gleiche oder funktionsgleiche Elemente mit den gleichen Bezugszeichen versehen.

In Fig. 1 ist einer perspektivischen Darstellung ein Induktionskochfeld 1 gezeigt, welches eine Kochfeldplatte 2 aufweist. Diese kann aus einem Glas oder Glaskeramikmaterial sein. Auf einer Oberseite 3 der Kochfeldplatte 2 sind Kochzonen ausgebildet, die erhitzbar sind und auf denen Zubereitungsbehälter zum Zubereiten von Lebensmitteln aufstellbar sind. Das Induktionskochfeld 1 umfasst dazu eine Mehrzahl von Induktoren 4 die im Ausführungsbeispiel matrixförmig angeordnet sind. Beispielsweise kann die Anzahl der Induktoren 48 betragen. Die Anzahl der Induktoren 4 kann diesbezüglich jedoch auch nach oben oder nach unten abweichen. Vorzugsweise ist die Anzahl der Induktoren 4 jedoch größer als 30.

Darüber hinaus umfasst das Induktionskochfeld 1 eine Bedienvorrichtung 5, welche als berührsensitive Bedienvorrichtung ausgebildet ist. Sie ist im Ausführungsbeispiel benachbart zu einer Frontseite 6 der Kochfeldplatte 2 angeordnet und unterhalb der Kochfeldplatte 2 positioniert. Entsprechend sind auch die Induktoren 4 unterhalb der Kochfeldplatte 2 angeordnet.

In Fig. 2 ist in einer schematischen Schnittdarstellung entlang der Schnittlinie II-II in Fig. 1 ein Teilausschnitt des Induktionskochfeld 1 gezeigt. An einer Unterseite 7 der Kochfeldplatte 2 ist ein Induktor 4 benachbart zu der Bedienvorrichtung 5 positioniert. Im Betrieb erzeugt der Induktor 4 elektromagnetische Strahlung. Um eine Beeinflussung der Funktionalität der Bedienvorrichtung 5 durch diese elektromagnetische Strahlung des Induktors 4 zu vermeiden, umfasst das Induktionskochfeld 1 eine Abschirmvorrichtung 8. Die Abschirmvorrichtung 8 umfasst einen Abschirmrahmen 9, welcher als Klebefolie ausgebildet ist und an der Unterseite 7 der Kochfeldplatte 2 angeklebt ist. Die Abschirmvorrichtung 8 und insbesondere der Abschirmrahmen 9 sind in einem Ausführungsbeispiel aus Aluminium ausgebildet. Der Abschirmrahmen 9 kann einstückig als ein Folienteil ausgebildet sein, er kann jedoch auch aus mehreren Teilstücken zusammengesetzt sein, die durch eine elektrisch leitende Verbindung, beispielsweise ein Kupferklebeband verbunden sind.

Die Induktoren 4 und die Bedienvorrichtung 5 sind in einem wannenartigen Aufnahmeteil 10 angeordnet. In diesem sind ebenfalls aus Aluminium ausgebildete Trägerteile 11 angeordnet, welche zum Tragen und Halten der Induktoren 4 vorgesehen sind. Wie aus der Darstellung aus der Fig. 2 zu erkennen ist, ist dieses Trägerteil 11 auch unterhalb der Bedienvorrichtung 5 ausgebildet. Unterhalb dieses Trägerteils 11 ist am Boden des Aufnahmeteils 10 ein elektronischer Schaltungsträger 12 angeordnet, welcher elektronische Bauteile zum Steuern des Induktionskochfelds 1 aufweist.

Die Bedienvorrichtung 5 umfasst darüber hinaus ebenfalls elektronische Bauteile, die beispielhaft und schematisch durch die Bauteile 5a, 5b und 5c dargestellt sind. Insbesondere diese werden durch die Abschirmvorrichtung 8 vor den elektromagnetischen Strahlen der Induktoren 4 abgeschirmt.

Die Abschirmvorrichtung 8 umfasst darüber hinaus einen gewinkelten Verbindungssteg 13, welcher aus einem elektrisch leitfähigen Material, insbesondere ebenfalls aus Aluminium ausgebildet ist. Wie zu erkennen ist, erstreckt sich der Abschirmrahmen 9 parallel zur Kochfeldplatte 2, wohingegen sich der Verbindungssteg 13 senkrecht dazu erstreckt. Der Verbindungssteg 13 ist sowohl mechanisch als auch elektrisch mit dem Abschirmrahmen 9 verbunden. Im Ausführungsbeispiel ist er zwischen der vertikalen Wand des Aufnahmeteils 10 und einem Rahmen 14, mittels welchem die Kochfeldplatte 2 gehalten ist, eingespannt. Dazu ist eine Verschraubung mit einer oder mehreren Schrauben 15 vorgesehen. In dem das Aufnahmeteil 10 mit Massepotential verbunden ist, wird somit auch der Verbindungssteg 13 und somit die gesamte Abschirmvorrichtung 8 mit Massepotenzial verbunden.

In den nachfolgenden Fig. 3a bis 3h werden Teilausschnitte von unterschiedlichen Perspektiven gezeigt, die in Reihenfolge unterschiedliche Fertigungszustände des Induktionskochfelds 1 zeigen. In der Darstellung gemäß Fig. 3a ist eine Draufsicht auf das wannenartige Aufnahmeteil 10 gezeigt, wenn noch keine weiteren Komponenten darin angeordnet sind. In der Darstellung gemäß Fig. 3b ist eine Draufsicht auf das Induktionskochfeld 1 gezeigt, wobei bei dieser Darstellung in das Aufnahmeteil 10 der oder die Schaltungsträger 12 eingebracht sind.

In der Darstellung gemäß Fig. 3c, die wiederum eine Draufsicht darstellt ist neben der Einbringung des Schaltungsträgers 12 auch das oder die Trägerteile 11 eingebracht und die Induktoren 4 auf diesen Trägerteilen 11 montiert.

In der Darstellung gemäß Fig. 3d ist wiederum eine Draufsicht gezeigt, wobei hier bereits die Bedienvorrichtung 5 montiert ist.

In einem nachfolgenden Verfahrensschritt wird dann gemäß der Darstellung in Fig. 3e die Kochfeldplatte 2 an ihrer Unterseite 7 mit dem oder den Rahmenteil(en) 14 bestückt. Darüber hinaus ist ein Freibereich 16 zu erkennen, in den die Bedienvorrichtung 5 dann im zusammengesetzten Zustand bedienbar ist.

In einem weiteren Schritt wird dann gemäß der Darstellung in Fig. 3f die Abschirmvorrichtung 8 montiert, wobei dazu die Klebefolie in Form des aus Aluminium bestehenden Abschirmrahmens 9 an der Unterseite 7 angeklebt wird. Es ist zu erkennen, dass zum vorderen Rand 6 hin der Rahmen 9 nicht geschlossen ist und diesbezüglich lediglich zur Seite weitere einstückig mit dem Rest des Abschirmrahmens 9 ausgebildete erstreckende Rahmenteile 9a und 9b angeklebt werden. Diese Rahmenteile 9a und 9b bilden dann im Ausführungsbeispiel im späteren die Verbindungsstege 13, die an dem Rahmenteil 14 befestigt werden. Darüber hinaus ist eine Aussparung 17 in dem Abschirmrahmen 9 freigelegt. Dies ist deshalb erforderlich, da an dieser Stelle ein Hauptschalter, beispielsweise Ein- und Ausschalter, für das Induktionskochfeld 1 unter der Kochfeldplatte 2 angeordnet ist und diesbezüglich eine entsprechende Bedienung möglich sein muss. Diese wäre nicht gegeben, wenn dieser Schalter durch das Aluminiummaterial des Abschirmrahmens 9 bedeckt wäre.

In Fig. 3g ist wiederum eine Ansicht auf die Unterseite 7 der Kochfeldplatte 2 gezeigt, wobei in diesem Zustand dann bereits die angeklebte Situation des Abschirmrahmens 9 an der Unterseite gezeigt ist. Darüber hinaus sind auch bereits die Verbindungsstege 13 ausgebildet, in dem die Rahmenteile 9a und 9b gebogen und an die Form des Rahmenteils 14 angepasst sind und an dem Rahmenteil 14 anliegen und sich in die gleiche Richtung erstrecken.

In Fig. 3h ist eine Seitenansicht des Montagezustands in Fig. 3g gezeigt.

### Bezugszeichenliste

- 1: Induktionskochfeld
- 2: Kochfeldplatte
- 3: Oberseite
- 4: Induktoren
- 5: Bedienvorrichtung
- 6: Fronseite
- 7: Unterseite
- 8: Abschirmvorrichtung
- 9: Abschirmrahmen
- 10: Aufnahmeteil
- 11: Trägerteil
- 12: Schaltungsträger
- 13: Verbindungssteg
- 14: Rahmen
- 15: Schrauben
- 16: Freibereich
- 17: Aussparung

## Patentansprüche

1. Induktionskochfeld mit zumindest einem Induktor (4) und einer Bedienvorrichtung (5), insbesondere berührsensitiven Bedienvorrichtung (5), **wobei** elektronische Bauteile (5a bis 5c) der Bedienvorrichtung (5) von dem im Betrieb des Induktors (4) erzeugten elektromagnetischen Feld abgeschirmt angeordnet sind, und zwischen dem Induktor (4) und den Bauteilen (5a bis 5c) eine Abschirmvorrichtung (8) angeordnet ist, **dadurch gekennzeichnet, dass** die Abschirmvorrichtung (8) einen Abschirmrahmen (9) aufweist, der als Klebefolie ausgebildet ist und die Abschirmvorrichtung (8) zumindest einen Verbindungssteg (13) aufweist, der mit einem mit Massepotenzial verbundenen wannenartigen Aufnahmeteil (10) des Kochfelds (1) elektrisch verbunden, insbesondere daran befestigt, ist, und der Verbindungssteg (13) zwischen einem Rahmenteil (14) zum Halten der Kochfeldplatte (2) und dem Aufnahmeteil (10) angeordnet ist.

2. Induktionskochfeld nach Anspruch 1, **dadurch gekennzeichnet, dass** die Abschirmvorrichtung (8) an einer Unterseite (7) einer Kochfeldplatte (2) angebracht ist.

3. Induktionskochfeld nach Anspruch 1 oder 2, **dadurch gekennzeichnet, dass** die Abschirmvorrichtung (8) zumindest einen plattenartigen Abschirmrahmen (9) aufweist, welcher die Bedienvorrichtung (5) umfangseitig zumindest teilweise umgibt.

4. Induktionskochfeld nach einem der vorhergehenden Ansprüche, **dadurch gekennzeichnet, dass** die Abschirmvorrichtung (8) zumindest bereichsweise aus Aluminium ausgebildet ist.

5. Induktionskochfeld nach einem der vorhergehenden Ansprüche, **dadurch gekennzeichnet, dass** die Abschirmvorrichtung (8) mit Massepotenzial verbunden ist.

6. Induktionskochfeld nach einem der vorhergehenden Ansprüche, **dadurch gekennzeichnet, dass** der Verbindungssteg (13) zwischen einem Rahmenteil (14) zum Halten der Kochfeldplatte (2) und dem Aufnahmeteil (10) verschraubt ist.

7. Verfahren zum Herstellen eines Induktionskochfelds (1), bei welchem zumindest ein Induktor (4) des Kochfelds (1) und eine Bedienvorrichtung (5) in einem Aufnahmeteil (10) angeordnet werden, wobei an einer Unterseite (7) einer Kochfeldplatte (2) eine Abschirmvorrichtung (8) zur elektromagnetischen Abschirmung der Bedienvorrichtung (5) vor elektromagnetischer Strahlung des Induktors (4), zwischen dem Induktor (4) und den Bauteilen (5a bis 5c) ausgebildet wird, **dadurch gekennzeichnet, dass** die Abschirmvorrichtung (8) einen Abschirmrahmen (9) aufweist, der als Klebefolie ausgebildet wird und die Abschirmvorrichtung (8) zumindest einen Verbindungssteg (13) aufweist, der mit einem mit Massepotenzial verbundenen wannenartigen Aufnahmeteil (10) des Kochfelds (1) elektrisch verbunden, insbesondere daran befestigt, wird, und der Verbindungssteg (13) zwischen einem Rahmenteil (14) zum Halten der Kochfeldplatte (2) und dem Aufnahmeteil (10) angeordnet wird.

## Claims

1. Induction hob with at least one inductor (4) and an operating device (5), in particular a touch-sensitive operating device (5), **wherein** electronic components (5a to 5c) of the operating device (5) are arranged so as to be shielded from the electromagnetic field generated during operation of the inductor (4), and a shielding device (8) is arranged between the inductor (4) and the components (5a to 5c), **characterised in that** the shielding device (8) has a shield frame (9) that is designed as an adhesive film and the shielding device (8) has at least one connection bridge (13) that is electrically connected, in particular affixed, to a tub-like receiving area (10) of the hob (1) that is connected to the ground potential, and the connection bridge (13) is arranged between a frame section (14) for retaining the hob plate (2) and the receiving area (10).

2. Induction hob according to claim 1, **characterised in that** the shielding device (8) is fitted on an underside (7) of a hob plate (2).

3. Induction hob according to claim 1 or 2, **characterised in that** the shielding device (8) has at least one plate-like shield frame (9) that at least partially surrounds the circumference of the operating device (5).

4. Induction hob according to one of the preceding claims, **characterised in that** the shielding device (8) is realised at least in sections from aluminium.

5. Induction hob according to one of the preceding claims, **characterised in that** the shielding device (8) is connected to the ground potential.

6. Induction hob according to one of the preceding claims, **characterised in that** the connection bridge (13) is screwed between a frame section (14) for retaining the hob plate (2) and the receiving area (10).

7. Method for manufacturing an induction hob (1) in which at least one inductor (4) of the hob (1) and an operating device (5) are arranged in a receiving area (10), wherein a shielding device (8) for electromagnetic shielding of the operating device (5) from electromagnetic radiation of the inductor (4) is realised on an underside (7) of a hob plate (2) between the inductor (4) and the components (5a to 5c), **characterised in that** the shielding device (8) has a shield frame (9) that is designed as an adhesive film and the shielding device (8) has at least one connection bridge (13) that is electrically connected, in particular affixed, to a tub-like receiving area (10) of the hob (1) that is connected to the ground potential, and the connection bridge (13) is arranged between a frame section (14) for retaining the hob plate (2) and the receiving area (10).

## Revendications

1. Table de cuisson à induction avec au moins un inducteur (4) et un dispositif de commande (5), notamment un dispositif de commande (5) sensible au toucher, dans laquelle des composants électroniques (5a à 5c) du dispositif de commande (5) sont agencés de façon à être protégés contre le champ électromagnétique produit pendant le fonctionnement de l'inducteur (4), et dans laquelle un dispositif de blindage (8) est agencé entre l'inducteur (4) et les composants (5a à 5c), **caractérisée en ce que** le dispositif de blindage (8) comporte un cadre de blindage (9) qui est réalisé sous forme de feuille adhésive, et le dispositif de blindage (8) comporte au moins une barrette de liaison (13) qui est reliée électriquement, notamment fixée, à une partie réceptrice (10) en forme de cuvette connectée au potentiel de masse de la table de cuisson (1), et la barrette de liaison (13) est agencée entre une partie formant cadre (14) servant à retenir la plaque de cuisson (2) et la partie réceptrice (10).

2. Table de cuisson à induction selon la revendication 1, **caractérisée en ce que** le dispositif de blindage (8) est agencé sur une face inférieure (7) d'une plaque de cuisson (2).

3. Table de cuisson à induction selon la revendication 1 ou 2, **caractérisée en ce que** le dispositif de blindage (8) comporte au moins un cadre de blindage (9) en forme de plaque, qui entoure au moins partiellement le dispositif de commande (5) sur le pourtour.

4. Table de cuisson à induction selon l'une des revendications précédentes, **caractérisée en ce que** le dispositif de blindage (8) est réalisé au moins par zones en aluminium.

5. Table de cuisson à induction selon l'une des revendications précédentes, **caractérisée en ce que** le dispositif de blindage (8) est connecté au potentiel de masse.

6. Table de cuisson à induction selon l'une des revendications précédentes, **caractérisée en ce que** la barrette de liaison (13) est vissée entre une partie formant cadre (14) servant à retenir la plaque de cuisson (2) et la partie réceptrice (10).

7. Procédé de fabrication d'une table de cuisson à induction (1), dans lequel au moins un inducteur (4) de la table de cuisson (1) et un dispositif de commande (5) sont agencés dans une partie réceptrice (10), un dispositif de blindage (8) pour la protection électromagnétique du dispositif de commande (5) contre le rayonnement électromagnétique de l'inducteur (4) étant réalisé sur une face inférieure (7) d'une plaque de cuisson (2), entre l'inducteur (4) et les composants (5a à 5c), **caractérisé en ce que** le dispositif de blindage (8) comporte un cadre de blindage (9) qui est réalisé sous forme de feuille adhésive, et le dispositif de blindage (8) comporte au moins une barrette de liaison (13) qui est reliée électriquement, notamment fixée, à une partie réceptrice (10) en forme de cuvette connectée au potentiel de masse de la table de cuisson (1), et la barrette de liaison (13) est agencée entre une partie formant cadre (14) servant à retenir la plaque de cuisson (2) et la partie réceptrice (10).
